# DEMANDE DE BREVET EUROPEEN

(11) **EP 1 714 682 A1**
(43) Date de publication de la demande: **25.10.2006**
(21) Numéro de dépôt: 05290852.2
(22) Date de dépôt: 18.04.2005
(51) Int. Cl.: A63D 5/04, A63F 9/02

(54) **Dispositif associant jeu de boule et parcours de figurines**

(71) Demandeur: Guillois, Bernard, 93290 Tremblay (FR)
(72) Inventeur: Guillois, Bernard, 93290 Tremblay (FR)

(57) **Abrégé**

Dispositif (pages 1/8) d'un jeu permettant la convivialité entre joueurs, et mettant en compétition différents éléments comme les thèmes astraux, les saisons, les coups de coeur, etc. Cette invention concerne la pratique d'un jeu de salle ou de plein-air,(1) en groupe et est caractérisée par le fait qu'elle puisse être rangée dans un élément de taille réduite entre utilisations, de pouvoir être autonome, facilement transportable, et de pouvoir évoluer sur une surface conviviale et étendue en pratique de jeu.

Invention caractérisé par l'emploi de 2 éléments distincts et complémentaires. Un bloc nommé "NAVETTE"(6) servant de support au serpentin (7) et à l'ensemble de la partie de jeu : (3-4 et 8) des satellites (16 et 18)et des figurines (17) sur socles aimanté, et d'un jeu de boules (5) terminé d'un réceptacle articulé (2)

Cette invention est particulièrement destinée aux jeux de groupes d'adolescents, d'adultes ou de seniors en associations.

L'ensemble est caractérisé par l'emploi de matériaux traités anticorrosion afin de pouvoir l'exploiter sans contraintes climatiques et permettant la rencontre de joueur sur des terrains différents.

## Description

La présente invention concerne un jeu pouvant s'exercer en salle où en plein-air (1)

Le nombre de joueurs étant variable avec un minimum de deux.

Les situations de jeux, étant déterminées par la mobilité des positions, des lignes de départs et d'arrivées et les retournements sur ses quatre faces du bloc formé par le serpentin,(7) permettent une quantité innombrable de thèmes et de challenges.

Le premier élément étant constitué d'une piste de jeu de boules (1)de longueur variable, tout terrain praticable et suffisamment plat peut être utilisé, le réceptacle (2) étant représenté par cinq cases horizontales, chacune correspondant à un certain nombre de points.

Le second élément étant constitué d'une navette (6) comportant les rangements, (11 et 12) et servant de support à un parcours en serpentin (7) métallique, en version de base, ou tous matériaux non corrodable en variante, sans fin, et en trois dimensions. Le parcours (7) étant constitué d'un profilé accessible sur ses quatre faces, de satellites d'étapes (16 et 18) adaptables sur le parcours, (7)et les joueurs étant représentés par des figurines (17) se déplaçant sur celui-ci.

Le jeu de boules (1) est constitué d'une piste de longueur variable, de boules et d'un réceptacle (2) constitué de lamelles (3) minces (en matériau non corrodable) posées au sol en un assemblage laissant libre la rotation et permettant le démontage pour le rangement, ce réceptacle (2) constituant, déplié, cinq cases comportant un certain nombre de points à acquérir. Ces points générant les déplacements manuels par le gestionnaire des figurines (17) sur le serpentin. (7) Le fond du jeu est constitué d'un coffre en U (4) de même matériau que les lamelles (3) et servant au repliement de celui-ci, l'ensemble étant inséré dans un tube pour le transport.

La navette (6) est constituée d'un chariot, d'une ossature légère, toujours en matériau non corrodable ,et comportant des roues (14 et 15) d'un diamètre suffisant, pour permettre son déplacement sur terrain irrégulier, d'un plateau(10) traité anti-corrosion en aluminium ou en contreplaqué marine peint, supportant le serpentin, monté sur un pivot central, permettant un réglage de l'orientation à l'horizontale privilégiant une meilleure visibilité de la position(19) des figurines(17) en fonction de la position des joueurs, comportant des tiroirs(11) et une zone de rangement (12) pour 1/4 des accessoires du jeu, boules (13) figurines (17), satellites d'etapes(16) et (18) etc...

Le serpentin,(7) est constitué d'un profilé en H, où en croix(20) (tout autre profilé exploitable sur l'ensemble de ses faces), suffisamment rigide pour être auto stable et pouvoir être positionné sur les quatre cotés longitudinaux du parallélépipède virtuel ainsi formé position(30) page 4/8, position 40 page 5/8, position 50 page 6/8, position 60 page 7/8) et afin de ne pas gêner la manipulation des figurines(17) et de permettre l'accessibilité sur ses quatre faces.

La fabrication de ce serpentin (7) est constituée d'éléments simples préformés, selon des gabarits, et assemblés par fixations mécaniques.
Il est exécuté en métal ferreux, l'épaisseur de la lame du profil permettra le développement et la torsion à froid.

La forme du parcours (7) en trois dimensions est déterminée par l'inventeur et restera fixe,
L'ensemble du bloc formant le parcours à des cotes limites pour pouvoir tenir sur le chariot dit "navette"(6)

La décoration du parcours,(7) à base de peinture de couleurs contrastées et formant des cases (19) sur le serpentin,(7) fait également partie de la règle du jeu.

Elle fait également partie de la protection anticorrosion du profilé.

Les figurines(17) seront à l'échelle du profilé(7) elles seront moulées dans des matériaux non corrosifs, polyester, ou autres plastiques représentant des silhouettes sportives ou de détentes, assemblées sur des socles aimantés, et dédiées au différents thèmes elles sont facilement manipulables afin de permettre leurs accessibilités sur toutes les faces du profilé, y compris en sous face.(pages 4/8 à 8/8).

Le serpentin est aussi exécutable en matière plastique de type polyester, ou ABS.

Les figurines seront identiques et pourront êtres egalements assemblées sur un socle à verrouillage par des trous oblongs.

Les satellites d'étapes sont de deux modèles, sphères (18), et hémisphères,(16) ils s'accrochent au serpentin,(7)et symbolisent les lignes de départ et d'arrivée. Ils seront également construits en matériau non corrodable de type polyester translucide pour permettre

L'anti-corrosion et la visualisation des lignes de départ et d'arrivée.

Les formes des satellites(16) et (18) sont caractérisées par leurs positions sur le scrpentin(7) une en hémisphère(16) sur les positions(30) et (50), en sphère(18) pour les positions(40) et (60) Les proportions de l'ensemble de ce jeu ont été dimensionnées de manière à pouvoir être aisément transportable (sur une remorque légère par exemple) afin d'animer des réunions festives (adolescents, fêtes de village, seniors, et d'associations....)

Les dessins annexés, des pages 1/8 à 8/8, illustrent le jeu, les références sont au nombre de 20.
(1) aire de jeu (2) réceptacle pliable (3) lamelles minces (4) le U de repliement
(5) espace des lancés de boules (6) le chariot "dit navette " (7) le serpentin (parcours) (8) le panneau d'informations (9) zone d'accueil (10) plateau pivotant (11) les tiroirs (12) coffre à accessoires (13) coffres à boules (14) roulettes pivotantes (15) roues fixes (16) satellites d'étapes hémisphères (17) figurines
(18) satellites d'étapes sphères (19) cases par contrastes de teintes (20) variantes du serpentin "coupes en croix"

## Revendications

1. Dispositif(page 1/8) permettant par sa conception la pratique d'un jeu en salle ou de plein-air, (1) **caractérisé par le fait qu'**il se compose en deux parties indissociables, se jouant côte à côte sur une surface étendue à la pratique du jeu. L'une basée sur un jeu de boules (1) ayant en fin de piste un réceptacle (2) déterminant des points par précision ou carambole, d'avancement de cases (19) par des figurines (17) sur un serpentin (7) comprenant ces cases (19), et déterminant la distance de tir du jeu de boules (5).

2. Le dispositif (pages 4/8 à 8/8) selon la revendication 1 est **caractérisé par** sa forme sinueuse en serpentin (7) irrégulier sans fin, également **caractérisé par** sa capacité à être autostable et pouvant pivoter sur les quatre faces longitudinales du parallélépipède rectangle ainsi formé. (pages 4/8 à 8/8) (position 30 page 4/8, position 40 page 5/8, position 50 page 6/8 et position 60 page 7/8)

3. Le dispositif suivant les revendications 1 et 2 à ce que le profilé page 4/8 à 8/8 **caractérisé par** une section en **H (7)** ou en **croix** (20) est exécuté en métal ferreux, traité anticorrosion. L'épaisseur de lame du profil permettra le développement et la torsion à froid. La fixation des figurines (7) se faisant par aimantation.

4. Le dispositif suivant les revendications 1 et 2 à ce que le profilé page 4/8 à 8/8 **caractérisé par** une section en **H (7)** ou en **croix** (20) est exécuté est exécutable en matière plastique type polyester ou ABS avec percements en trous oblongs pour verrouillage des figurines.

5. Le dispositif suivant la revendication 1 **caractérise en ce qu'**une navette (page 3/8) constituée d'un chariot en ossature légère (6) comportant tous les tiroirs,(11) et casiers (12) pour permettre le rangement des éléments nécessaires à une partie de jeu. La partie supérieure de celui-ci est constituée d'un plateau (10) traité anticorrosion en aluminium ou en contre-plaqué marine, peint, supportant le serpentin,(7) et montée sur un pivot central permettant un réglage de l'orientation privilégiant la visibilité de la position (19) des figurines (7) en fonction de la position des joueurs (5) sur le terrain. Les roues (14 et 15) devront permettre le maniement et le roulage de celui-ci sur terrain accidenté.

6. Le dispositif suivant la revendication 1 **caractérisé à ce que** le serpentin comporte accroché à son profilé (7) des satellites d'étape (16 et 18) des pages 4/8 à 8/8. ils sont de matériau de type polyester translucide pour permettre l'anticorrosion et la visualisation des lignes de départ et d'arrivée des thèmes et scindant le parcours en de nombreux itinéraires par les sphères (18) et les hémisphères.(16)
Les formes des satellites (16 et 18) sont **caractérisées par** leur position sur le serpentin,(7) une en hémisphère (16) sur les positions 30 et 50 en sphère (18) pour les positions 40et 60.

7. Le dispositif suivant la revendication 1 **caractérisé à ce que** les figurines (17) pages 4/8 à 8/8 seront à l'échelle du profilé,(7) elles seront moulées dans des matériaux non corrosifs, polyesters ou autres plastiques, représentant des silhouettes sportives, assemblées sur un socle aimanté.

8. Le dispositif suivant la revendication 7 **caractérisé à ce que** les figurines (17) soient identiques et pourront être également assemblées sur un socle verrouillable par trou oblong dans le cas d'un serpentin plastique.

9. Le dispositif suivant la revendication 1 **caractérisé par** le récéptacle (page 2/8), grille de réception ou de marquage du jeu de boules (2) formé par des lamelles (3) minces et de très faible épaisseur, posées au sol et formant des cases déterminant les nombres de points acquis, **caractérisé par** le déploiement de cette grille et la numérotation de valeur de points par cases

10. Le dispositif suivant la revendication 9 **caractérisé à ce que** le récéptacle présente un U de repliement (4) en forme de U couché et permettant la rigidité de la grille réceptacle (2) et son rangement par repliement pour le transport, traité dans les mêmes conditions que la revendication N°9
